# EUROPÄISCHE PATENTSCHRIFT

(11) **EP 0 872 818 B1**
(45) Veröffentlichungstag und Bekanntmachung des Hinweises auf die Patenterteilung: **31.08.2011**
(21) Anmeldenummer: 98106205.2
(22) Anmeldetag: 04.04.1998
(51) Int. Cl.: G08C 23/00, H01H 13/70

(54) **Bedieneinrichtung mit beleuchtetem Tastenfeld**
Remote control device with illuminated keybad
Dispositif de commande à distance à clavier illuminé

(30) Priorität: 17.04.1997 DE 19716064
(43) Veröffentlichungstag der Anmeldung: 21.10.1998
(73) Patentinhaber: Grundig Multimedia B.V., 1077 ZX Amsterdam (NL)
(72) Erfinder: Kronmeister, Ludwig, 90762 Fürth (DE)
(74) Vertreter: LOUIS, PÖHLAU, LOHRENTZ

(56) Entgegenhaltungen:
- EP-A- 0 414 366
- DE-U- 9 013 860

## Beschreibung

Die Erfindung betrifft eine Bedieneinrichtung für ein Kommunikationsgerät, insbesondere eine Fernbedienung für ein Gerät der Unterhaltungselektronik gemäß dem Oberbegriff des Patentanspruchs 1.

Fernbedienungen sind als sogenannte Fernbedienungsgeber zur Bedienung von Geräten der Unterhaltungselektronik, beispielsweise Fernsehgeräten, Videorecordern sowie Audiogeräten, gebräuchlich. Da derartige Fernbedienungen häufig auch in abgedunkelten Räumen vom Benutzer bedient werden sollen, sind auch Fernbedienungsgeber bekannt, deren Tastaturfelder beleuchtbar sind.

Aus DE 90 13 860 U1 ist eine Fernbedienung für elektronische Geräte bekannt, deren Bedienelemente beleuchtet sind. Die Beleuchtung erfolgt mit Hilfe von flexiblen Lichtleitern. Zur Beleuchtung ist eine einzige aus einer Batterie gespeiste Lichtquelle vorgesehen.

Aus EP-A-0414366 ist ein Lichtleiter zur Beleuchtung eines informationstragenden Elementes bekannt. Hierzu ist eine lichtdurchlässige Platte mit wenigstens einem, mit dem informationstragenden Element verbundenen Bereich umfasst, wobei die Platte Einrichtungen zum Reflektieren von Licht von einer externen Lichtquelle in die Ebene der Platte aufweist. Die reflektierenden Einrichtungen umfassen eine erste reflektierende Einrichtung, die Licht von der Lichtquelle in eine erste Richtung in der Ebene der Platte leitet und eine zweite reflektierende Einrichtung, die Licht von der ersten reflektierenden Einrichtung in eine zweite Richtung, quer zur ersten Richtung und in der Ebene der Platte reflektiert.

Weiterhin ist eine dritte reflektierende Einrichtung vorhanden, die Licht von der zweiten reflektierenden Einrichtung in einer dritten Richtung, quer zur zweiten Richtung und in seitlichen, parallel, jedoch entgegengesetzt zur ersten Richtung, und in der Ebene der Platte reflektiert.

Der Erfindung liegt die Aufgabe zugrunde, eine Bedieneinrichtung der eingangs genannten Art anzugeben, dessen Tastaturfeld ohne großen Aufwand möglichst homogen beleuchtbar ist und die einfach herstellbar ist.

Diese Aufgabe wird durch eine Bedieneinrichtung mit den im Anspruch 1 angegebenen Merkmalen gelöst.

Durch die Lichtleitmittel erfolgt eine homogene Verteilung des zur Verfügung stehenden Lichts, insbesondere an die Randbereiche der zu beleuchtenden Tasten, wodurch sich eine einfachere und ergonomischere Handhabbarkeit der Bedieneineinrichtung auch bei abgedunkelten Sichtverhältnissen ergibt.

Im folgenden wird die Erfindung anhand der in den Fig. dargestellten Ausführungsbeispielen näher beschrieben und erläutert.

Es zeigen:
- Fig. 1: ein erstes Ausführungsbeispiel eines Tastaturfelds mit Lichtleitmitteln in der Seitenansicht,
- Fig. 2: das in Fig. 1 dargestellte Tastaturfeld in der Draufsicht,
- Fig. 3: ein weiteres Ausführungsbeispiel eines Tastaturfelds in der geschnittenen Seitenansicht und
- Fig. 4: das in Fig. 3 dargestellte Tastaturfeld in der Draufsicht.

Fig. 1 zeigt ein erstes Ausführungsbeispiel eines Tastaturfelds 1 als Schnitt in der Seitenansicht. Das Tastaturfeld 1 besteht aus Tasten 2, die von Lichtleitmitteln 9 umgeben sind. Zwischen den Tasten 2 sind jeweils Leuchtdioden 8 angeordnet.

Die Funktion des in Fig. 1 dargestellten Tastaturfelds ist folgendermaßen: Durch Betätigung einer Taste auf der Bedieneinrichtung, auf der das Tastaturfeld 1 angeordnet ist, erfolgt eine Aktivierung der Leuchtdioden 8, d.h. eine Abstrahlung von Licht. Dieses Licht wird über die Lichtleitmittel 9 an die Umgebung der Tasten 2 weiter verteilt, zur besseren Verteilung des abgegebenen Lichts sind die Lichtleitmittel bei dem in Fig. 1 dargestellten Ausführungsbeispiel im unteren Bereich abgewinkelt.

Fig. 2 zeigt das in Fig. 1 dargestellte Tastaturfeld in der Draufsicht. Das Tastaturfeld 1 ist Teil einer Bedieneinrichtung, beispielsweise einer Fernbedienung für ein Fernsehgerät. Das Tastaturfeld enthält Tasten 2 zur Aktivierung bestimmter Gerätefunktionen. Im Bereich zwischen den Tasten 2 sind bei dem in Fig. 2 dargestellten Ausführungsbeispiel vier Leuchtdioden 8 vorgesehen, die zur Beleuchtung des die Tasten 2 umgebenden Bereichs vorgesehen sind. Jede Taste 2 ist hierzu von einem Lichtleitmittel 9 umgeben.

Die Lichtleitmittel 9 sind als kreisförmig ausgebildete Ringe ausgebildet, und bestehen aus einem lichtdurchlässigen Material. Dieses Material kann zur Erzeugung von bestimmten optischen Effekten auch farbig ausgebildet sein. Die einzelnen Ringe der Lichtleitmittel 9 sind zur vereinfachten Herstellung der Bedieneinrichtung einstückig, d.h. als zusammenhängend ausgebildete Ringe hergestellt.

Fig. 3 zeigt ein weiteres Ausführungsbeispiel eines Tastaturfelds im Querschnitt. Das Tastaturfeld 1 besteht aus Tasten 5, 6, 7, die von Lichtleitmitteln 9 umgeben sind. Im Bereich der Tasten 5 und 6 sind Leuchtdioden 8 vorgesehen, deren Licht an die Lichtleitmittel 9 weitergeleitet wird. In einem unteren Bereich 10 sind die Lichtleitmittel 9 mit einer Einkerbung verbunden. Entsprechend ist im oberen Bereich 11 der Lichtleitmittel eine weitere Einkerbung vorgesehen. Die Funktion zur Beleuchtung des Tastaturfelds 1 entspricht bei dem in Fig. 3 dargestellten Ausführungsbeispiel im wesentlichen der im Zusammenhang in Fig. 1 und Fig. 2 erläuterten Ausführungsbeispiele, so daß zur Vereinfachung auf die diesbezügliche Beschreibung verwiesen wird.

Fig. 4 zeigt das in Fig. 3 dargestellte Tastaturfeld in der Draufsicht. Das Tastaturfeld 1 weist Tasten 3, 4, 5, 6, 7 auf, die zur Aktivierung bestimmter Gerätefunktionen eines Geräts der Unterhaltungselektronik vorgesehen sind. Die Randbereiche der Tasten 3, 4, 5, 6, 7 sind von Lichtleitmitteln 9 umgeben. Darüberhinaus ist das gesamte Tastaturfeld 1 von einem weiteren Lichtleitmittel 12 umrahmt. Im Bereich zwischen den Tasten 3, 4, 5, 6, 7 sind im Tastaturfeld von der Bedieneinrichtung abgedeckte Leuchtdioden 8 vorgesehen.

Durch die Leuchtdioden 8 wird bei dem in Fig. 4 dargestellten Ausführungsbeispiel neben einer Beleuchtung lediglich des Umgebungsbereichs der Tasten 3, 4, 5, 6, 7 auch eine Beleuchtung des gesamten Tastaturfeldes 1 erzielt. Hierzu dient neben den die jeweiligen Tasten 3, 4, 5, 6, 7 umgebenden Lichtleitmittel 9 der als weiteres Lichtleittmittel 12 ausgebildete Leuchtrahmen 12. Auch die in Fig. 4 dargestellten Lichtleitmittel 9, 12 sind können einstückig aus einem lichtdurchlässigen Material hergestellt.

## Patentansprüche

1. Bedieneinrichtung für ein Gerät der Unterhaltungselektronik mit einem Tasten (2...7) aufweisenden Tastaturfeld (1), Leuchtmitteln (8) zur Beleuchtung der Tasten (2...7) und Lichtleitmittel (9) zur Weiterleitung des von den Leuchtmitteln (8) abgeleiteten Lichts an das Tastaturfeld (1), wobei die Lichtleitmittel (9) an die Form der Tasten (2...7) angepasst sind und die Tasten (2...7) umgeben, die Lichtleitmittel (9) einstückig und zusammenhängend aus einem lichtdurchlässigen Material gebildet sind, die Leuchtmittel (8) aus mindestens vier Leuchtdioden bestehen, die zur Beleuchtung der Randbereiche der zu beleuchtenden Tasten vorgesehen sind, jede Taste (2) mit einem Lichtleitmittel (9) umgeben ist, das Lichtleitmittel (9) ein kreisförmig ausgebildeter Ring ist, der aus lichtdurchlässigem Material besteht und zur Erzeugung eines optischen Effekts farbig ausgebildet sein kann, wobei die Mittel zur Beleuchtung der Tasten (2...7) im Bereich des Tastaturfeldes (1) angeordnet sind, wobei die Lichtleitmittel (9) im unteren, den Leuchtmitteln (8) zugewandten Bereich abgewinkelt sind oder die Lichtleitmittel (9) in einem unteren, den Leuchtmitteln (8) zugewandten Bereich (10) und/oder in einem oberen, den Leuchtmitteln (8) abgewandten Bereich (11) eine Einkerbung aufweisen, und das Tastaturfeld (1) von einem weiteren Lichtleitmittel (12) umrahmt ist.

## Claims

1. Operator control device for a consumer electronics appliance, having a keypad (1) which has keys (2...7), illumination means (8) for illuminating the keys (2...7) and light-guide means (9) for passing on the light which is discharged by the illumination means (8) to the keypad (1), with the light-guide means (9) being matched to the shape of the keys (2...7) and surrounding the keys (2...7), the light-guide means (9) being formed integrally and cohesively from a transparent material, the illumination means (8) comprising at least four light-emitting diodes which are provided for illuminating the edge regions of the keys which are to be illuminated, each key (2) being surrounded by a light-guide means (9), the light-guide means (9) being a circular ring which comprises a transparent material and can be coloured in order to generate an optical effect, with the means for illuminating the keys (2...7) being arranged in the region of the keypad (1), with the light-guide means (9) being angled in the lower region which faces the illumination means (8) or the light-guide means (9) having an indentation in a lower region (10) which faces the illumination means (8) and/or in an upper region (11) which is averted from the illumination means (8), and the keypad (1) being framed by a further light-guide means (12).

## Revendications

1. Equipement de commande pour un appareil de l'électronique de divertissement comprenant une zone de clavier (1) présentant des touches (2... 7), des moyens lumineux (8) pour l'éclairage des touches (2... 7) et des moyens de guidage de lumière (9) pour la transmission de la lumière dérivée des moyens lumineux (8) à la zone de clavier (1), les moyens lumineux (9) étant adaptés à la forme des touches (2... 7) et entourant les touches (2... 7), les moyens de guidage de lumière (9) étant formés d'une seule pièce et de façon cohérente à base d'un matériau transparent, les moyens lumineux (8) consistant en au moins quatre diodes lumineuses, qui sont prévues pour l'éclairage des zones périphériques des touches à éclairer, chaque touche (2) étant entourée d'un moyen de guidage de lumière (9), le moyen de guidage de lumière (9) étant une bague de conception circulaire, qui est à base de matériau transparent et peut être conçue en couleur pour générer un effet optique, les moyens pour l'éclairage des touches (2... 7) étant disposé dans le secteur de la zone de clavier (1), les moyens de guidage de lumière (9) étant coudés dans la zone inférieure, tournée vers les moyens lumineux (8), ou bien les moyens de guidage de lumière (9) présentant une entaille dans une zone (10) inférieure, tournée vers les moyens lumineux (8), et/ou dans une zone (11) supérieure, opposée aux moyens lumineux (8), et la zone de clavier (1) étant encadrée par un autre moyen de guidage de lumière (12).
